# EUROPÄISCHE PATENTSCHRIFT

(11) **EP 2 977 972 B1**
(45) Veröffentlichungstag und Bekanntmachung des Hinweises auf die Patenterteilung: **26.05.2021**
(21) Anmeldenummer: 15176633.4
(22) Anmeldetag: 14.07.2015
(51) Int. Cl.: G08B 17/107, G08B 29/18

(54) **OPTISCHER RAUCHMELDER UND VERFAHREN ZUR OPTISCHEN RAUCHDETEKTION**
OPTICAL SMOKE DETECTOR AND METHOD FOR OPTICAL SMOKE DETECTION
DÉTECTEUR OPTIQUE DE FUMÉE ET PROCÉDÉ DE DÉTECTION OPTIQUE DE FUMÉES

(30) Priorität: 24.07.2014 DE 102014110460
(43) Veröffentlichungstag der Anmeldung: 27.01.2016
(73) Patentinhaber: EQ-3 Entwicklung GmbH, 26789 Leer (DE)
(72) Erfinder: Hellmers, Volkmar, 26605 Aurich (DE); Graß, Frank, 26810 Westoverledingen (DE)
(74) Vertreter: Gerstein, Hans Joachim

(56) Entgegenhaltungen:
- EP-A2- 0 800 153
- US-A- 5 008 559
- US-A- 5 864 293

## Beschreibung

Die Erfindung betrifft einen optischen Rauchmelder mit einem Gehäuse und einer Messkammer in dem Gehäuse, mit einem optischen Sensor zur Detektion von Streulichtpartikeln in der Messkammer und einer Auswerteeinheit zur Abfrage des optischen Sensors in mehreren Zeitintervallen zeitlich nacheinander.

Die Erfindung betrifft weiterhin ein Verfahren zur optischen Rauchdetektion mit einem solchen optischen Rauchmelder.

Optische Rauchmelder sind hinreichend z. B. aus der DE 43 33 911 A1 bekannt. Diese arbeiten in der Regel nach dem Streulichtprinzip mit einer lichtabsorbierenden Messkammer, in der sich ein Lichtsender und ein Lichtempfänger befinden, und mit einer dem Lichtempfänger nachgeschalteten Auswerteeinrichtung. Die Auswerteeinrichtung aktiviert nach Überschreiten eines Sollwertes eine Alarmeinrichtung. Bei Eintritt von Streulichtpartikeln in die Messkammer wird der Reflektionsgrad in der an sich möglichst reflektionsarmen Messkammer erhöht und damit durch Streulicht eine erhöhte Lichtintensität von dem Lichtempfänger gemessen.

DE 27 51 073 C2 beschreibt einen Rauchmelder mit einer Lichtimpulse erzeugenden Lichtquelle. Zur Erhöhung der Störsicherheit werden nicht zwei mit einer festen Impulsfolge aufeinander folgende Impulse vorgesehen, sondern es werden vier oder mehr Lichtimpulse abgegeben und detektiert, ob die Ausgangssignale einer fotoempfindlichen Einrichtung einen vorgegebenen Schwellwert überschreiten. Zur Reduzierung der Ansprechzeit wird bei der Ermittlung von Rauch durch einen Impuls die Impulsfolge vergrößert, sodass die für die Alarmgabe erforderliche Anzahl von Rauch feststellenden Impulsen in einer kürzeren Zeitdauer auftreten. Das Ausgangssignal der fotoempfindlichen Einrichtung wird einer Integrierschaltung zugeführt.

US 5,008,559 A zeigt einen optischen Rauchmelder, der mit einer Anzahl von Lichtpulsen beaufschlagt wird. Nach einer Überschreitung eines Schwellwertes werden Lichtpulse einer höheren Frequenz genutzt.

EP 0 800 153 A2 offenbart einen optischen Rauchmelder, bei dem der optische Sensor mit einer kodierten Pulsfolge beaufschlagt und insgesamt über die Zeitdauer der kodierten Pulsfolge nach einer Bandpassfilterung ausgewertet wird.

Das Dokument US5864293 offenbart eine Rauchmeldervorrichtung umfassend Mittel zum Bilden des prüfenden einfallenden Lichtstifts unter Verwendung von Stromimpulsen, die zeitlich voneinander beabstandet sind.

Bei den bekannten optischen Rauchmeldern besteht das Problem, dass nicht nur von Rauch herrührende Streulichtpartikel, sondern auch eindringende Insekten den Streulichtanteil erhöhen und zu einem Fehlalarm führen können. Daher werden die Messkammern relativ aufwendig mechanisch durch Schutzgitter geschützt. Dies ist für Kleinstlebewesen aber nicht immer wirksam und aufwendig.

Aufgabe der vorliegenden Erfindung ist es daher, einen verbesserten optischen Rauchmelder zu schaffen, der auf möglichst einfache Weise die Gefahr von Fehlalarm durch Kleinstlebewesen oder bei schwallartigen Partikelkonzentrationsanstiegen verhindert oder zumindest erheblich reduziert.

Die Aufgabe wird durch den optischen Rauchmelder mit dem Merkmal des Anspruchs 1 sowie für das Verfahren zur optischen Rauchdetektion mit Merkmalen des Anspruchs 6 gelöst. Vorteilhafte Ausführungsformen sind in den Unteransprüchen beschrieben. Die Auswerteeinheit ist zur Auswertung des Sensorsignals des optischen Sensors mehrfach hintereinander und zur Abgabe einer Rauchwarnung in Abhängigkeit von den Sensorsignalen für eine Gruppe von mehreren zeitlich nacheinander durchgeführten Abfragen eingerichtet.

Durch die Festlegung von Zeitintervallen einer Gruppe von mehreren zeitlichen nacheinander durchgeführter und zur Abgabe einer Rauchwarnung ausgewerteter Abfragen derart, dass Zeitintervalle voneinander unterschiedlich sind, kann die Gefahr von Fehlalarmen bei Vorliegen von Störeinflüssen z. B. durch Kleinstlebewesen, insbesondere von Insekten, in der Messkammer oder durch schwallartige Partikelkonzentrationsanstiege z.B. durch Wasserdampf erheblich reduziert werden. Es hat sich überraschend gezeigt, dass sich das durch Insekten in der Messkammer verursachte Streulicht über einen Messzeitraum nicht gleichbleibend ist. Vielmehr wurde erkannt, dass Insekten, die bei schnelleren oder langsameren Abfragen hintereinander im gleichbleibenden Zeitintervall jeweils einen Alarmzustand bei einer Abfrage auslöst, nicht hingegen wenn die Abfragen mit unterschiedlichen Zeitintervallen hintereinander vorgenommen werden. Dies gilt auch für schwallartige Partikelkonzentrationsanstiege.

Erfindungsgemäß werdendie Zeitintervalle der Abfragen einer Gruppe von der ersten Abfrage bis zur letzten Abfrage der Gruppe größer. Die Empfindlichkeit gegenüber Kleinstlebewesen, wie z. B. Insekten lässt sich somit dadurch reduzieren, dass zunächst mit mindestens zwei relativ kurz aufeinander folgenden Messungen durchgeführt werden und dann die Zeitintervalle bis zu den nachfolgenden Messungen immer größer werden.

Besonders vorteilhaft ist es, wenn eine Gruppe von Abfragen mindestens zwei Abfragen im Zeitintervall von weniger als einer (1) Sekunde, eine weitere Abfrage im nachfolgenden Zeitintervall von mehr als 5 Sekunden und eine weitere Abfrage im darauf folgenden Zeitintervall von mehr als 10 Sekunden enthält. Dabei ist es besonders vorteilhaft, wenn die ersten beiden Abfragen in einem Zeitintervall in einem Bereich von 0,3 bis 0,8 Sekunden und bevorzugt 0,5 Sekunden durchgeführt werden. Besonders vorteilhaft ist es weiterhin, wenn die darauf folgende Abfrage in einem Zeitintervall im Bereich von 6 bis 10 Sekunden und bevorzugt nach 5 Sekunden erfolgt. Weiterhin ist es besonders vorteilhaft, wenn die vierte Abfrage nach einem Zeitintervall im Bereich von 12 bis 20 Sekunden und bevorzugt nach 16 Sekunden durchgeführt wird.

Die Auswerteeinheit ist vorzugsweise zur Durchführung von mindestens vier Abfragen pro Gruppe eingerichtet.

Weiterhin ist es besonders vorteilhaft, wenn eine Rauchwarnung nur dann abgegeben wird, wenn bei allen, bevorzugt vier, aufeinander folgenden Abfragen ein vorgegebener Streulichtpartikel-Schwellwert durch das Sensorsignal überschritten ist.

Für alle vorgenannten Ausführungsbeispiele gilt bevorzugt, dass kein Rauchalarm abgegeben wird, wenn nur eine Abfrage nicht zu einem als kritisch erkannten Sensorwert führt.

Die Zeitintervalle sind bevorzugt unabhängig von dem Signal des abgefragten optischen Sensors fest vorgegeben und somit fest voreingestellt. Damit lässt sich sicher erreichen, dass unabhängig von dem Sensorsignal bei vorherigen Abfragen die Sensitivität des optischen Rauchmelders gegenüber Störeinflüssen, wie insbesondere Insekten, reduziert wird.

Die Messkammer ist bevorzugt lichtabsorbierend ausgebildet und damit möglichst reflektionsarm. Als optischer Sensor ist mindestens ein Lichtemitter und ein Lichtsensor vorgesehen, die zur Detektion des Streulichtanteils auf die Messkammer ausgerichtet und mit der Auswerteeinheit gekoppelt sind. Als Lichtemitter kann beispielsweise eine Leuchtdiode in einem geeigneten Wellenlängenbereich eingesetzt werden. Als Lichtsensor kann beispielsweise ein Fototransistor, eine Fotodiode oder ein Fotowiderstand eingesetzt werden.

Für das Verfahren zur optischen Rauchdetektion sind die Schritte vorgesehen von:
- Detektieren des Anteils von Streulicht in einer Messkammer mit einer Anzahl aufeinander folgender Abfragen eines optischen Sensors, wobei die Abfragen zeitlich nacheinander in voneinander unterschiedlichen Zeitintervallen durchgeführt werden und wobei die Zeitintervalle der Abfragen einer Gruppe von der ersten Abfrage bis zur letzten Abfrage der Gruppe größer werden, und
- Abgeben eines Rauchalarms, wenn bei allen aufeinander folgenden Abfragen einer Gruppe ein vorgegebener Schwellwert für den Streulichtanteil überschritten wurde.

Die Erfindung wird nachfolgend anhand der beigefügten Zeichnungen näher erläutert. Es zeigen:
- Figur 1 -: Blockdiagramm eines optischen Rauchmelders;
- Figur 2-: Zeitdiagramm von Abfragen eines optischen Sensors des optischen Rauchmelders aus Figur 1 mit voneinander unterschiedlichen Zeitintervallen.

Figur 1 lässt eine Skizze eines optischen Rauchmelders 1 als Blockdiagramm erkennen. Der optische Rauchmelder 1 hat ein Gehäuse 2 vorzugsweise aus Kunststoff mit mindestens einer Lufteinlassöffnung 3, die kommunizierend mit einer Messkammer 4 in dem Gehäuse 2 verbunden ist. In der Messkammer 4 sind vorzugsweise Wandflächen 5 vorhanden, durch die z. B. ein labyrinthartiger Innenraum der Messkammer 4 aufgebaut werden kann. An oder in der Messkammer 4 ist ein optischer Sensor 6 mit mindestens einem Lichtemitter 7 und mit einem Lichtsensor 8 vorgesehen. Der mindestens eine Lichtemitter 7 kann beispielsweise eine Leuchtdiode zum Aussenden von Licht im sichtbaren oder unsichtbaren Wellenlichtbereich, vorzugsweise von Infrarotlicht sein. Der Lichtsensor 8 ist ein lichtempfindliches Bauelement, wie beispielsweise ein Fotowiderstand, ein Fototransistor oder eine Fotodiode, der im entsprechenden Wellenlängenbereich des Lichtemitters 7 sensitiv ist. Der Lichtemitter 7 ist dabei vorzugsweise nicht direkt auf den Lichtsensor 8 ausgerichtet. Das Sensorsignal des Lichtsensors 8 bei aktivem Lichtemitter 7 ist damit ein vom Streulichtanteil abhängiges Maß.

Der optische Rauchmelder 1 hat weiterhin eine Auswerteinheit 9, die mit dem optischen Sensor 6 gekoppelt ist. Dabei wird das Sensorsignal des Lichtsensors 8 zeitlich nacheinander in mehreren Abfragen von der Auswerteeinheit 9 erfasst und ausgewertet. Die Abfragen werden dabei in mehreren Zeitintervallen hintereinander ausgeführt.

Dabei sind Zeitintervalle einer Gruppe von Abfragen, die zur Abgabe einer Rauchwarnung ausgewertet werden, voneinander unterschiedlich.

Die Auswerteeinheit 9 ist somit eingerichtet, um das Sensorsignal des Lichtsensors 8 mehrfach hintereinander auszuwerten und eine Rauchwarnung beispielsweise über einen Alarmgeber 10 auszugeben, wenn bei allen Abfragen einer Gruppe ein Schwellwert durch das Sensorsignal des Lichtsensors 8 überschritten (oder gegebenenfalls unterschritten) wird. In der Regel nimmt die Amplitude des Sensorsignals des Lichtsensors 8 bei einem durch Streulichtpartikel erhöhten Streulichtanteil zu, sodass in diesem Fall ein Schwellwert überschritten wird. Denkbar ist allerdings auch eine andere Ausführungsform eines optischen Sensors 6 mit diesbezüglich invertierten Sensorwerten, bei dem sich das Sensorsignal bei erhöhtem Streulichtpartikelanteil in der Messkammer 4 reduziert. Dann würde ein mehrfaches Unterschreiten eines vorgegebenen Schwellwerts zu einem Rauchwarnalarm führen.

Figur 2 lässt ein Zeitdiagramm der zeitlich nacheinander in mehreren Zeitintervallen hintereinander durchgeführten Abfragen A₁, A₂, A₃ und A₄ erkennen. Deutlich wird, dass nach einer ersten Abfrage A₁ und einem Zeitintervall Δt1 eine zweite Abfrage A₂ durchgeführt wird. Nach einem weiteren Zeitintervall Δt₂ wird die dritte Abfrage A₃ durchgeführt. Das zweite Zeitintervall Δt₂ ist erheblich länger als das erste Zeitintervall Δt₁. Anschließend wird eine vierte Abfrage A₄ nach einem dritten Zeitintervall Δt₃ durchgeführt. Dieses dritte Zeitintervall Δt₃ ist wiederum wesentlich länger als das erste Zeitintervall Δt₁ und gleich lang oder länger als das zweite Zeitintervall Δt₂.

Das zweite Zeitintervall Δt₂ kann beispielsweise etwa die 5 bis 20 fache Länge, bevorzugt die 5- bis 10-fache Länge des ersten Zeitintervalls Δt₁ und das dritte Zeitintervall Δt₃ etwa die gleiche bis doppelte Länge des zweiten Zeitintervalls Δt₂ haben. Das erste Zeitintervall Δt₁ liegt dabei im Bereich von maximal einer (1) Sekunde und bevorzugt im Bereich von 0,3 bis 0,7 Sekunden. Es beträgt im Ausführungsbeispiel 0,5 Sekunden.

Das zweite Zeitintervall ist bevorzugt länger als fünf (5) Sekunden und liegt bevorzugt in einem Bereich von 6 bis 10 Sekunden. In dem dargestellten Ausführungsbeispiel beträgt das zweite Zeitintervall Δt₂ acht Sekunden. Das dritte Zeitintervall Δt₃ ist bevorzugt gleich oder länger als das zweite Zeitintervall Δt₂ und liegt bevorzugt im Bereich von 5 bis 20 Sekunden. In dem dargestellten Ausführungsbeispiel beträgt das dritte Zeitintervall Δt₃ sechzehn (16) Sekunden.

Mit einer solchen Auswahl von Zeitintervallen Δt₁, Δt₂, ...., Δtₙ mit n € IN für die Gruppe von Abfragen A₁, A₂, ... Aₙ des optischen Sensors, die zur Auswertung einer Rauchwarnung herangezogen werden, dahingehend, dass diese Zeitintervalle Δt₁, Δt₂, ..., Δtₙ voneinander unterschiedlich sind, lässt sich die Empfindlichkeit des optischen Rauchmelders 1 vor Fehlalarm aufgrund von Störgrößen, wie insbesondere vor Kleinstinsekten erheblich reduzieren. Diese Reduzierung kann auf einfachste Weise durch geeignete Programmierung der Auswerteeinheit realisiert werden, ohne dass aufwendige mechanische Maßnahmen, wie der Einbau von Schutzgittern erforderlich sind.

In diesem Zusammenhang kann der Schwellwert auch erhöht werden. Dies führt eigentlich zu einer geringeren Empfindlichkeit des optischen Rauchmelders und zu einem wesentlich verzögerten Ansprechen erst bei größerer Rauchentwicklung. Durch die Änderung der Zeitintervalle dahingehend, dass diese voneinander unterschiedlich gewählt werden, kann diesem Effekt aber entgegen gewirkt werden.

## Patentansprüche

1. Optischer Rauchmelder (1) mit einem Gehäuse (2) und einer Messkammer (4) in dem Gehäuse (2), mit einem optischen Sensor (6) zur Detektion von Streulichtpartikeln in der Messkammer (4) und mit einer Auswerteeinheit (9) zur Abfrage (A₁, A₂, ..., Aₙ) des optischen Sensors (6) in mehreren festgelegten Zeitintervallen (Δt₁, Δt₂, ..., Δtₙ) zeitlich nacheinander, wobei die Auswerteeinheit (9) zur Erfassung und Auswertung des Sensorsignals des optischen Sensors (6) mit mehreren Abfragen (A₁, A₂, ..., Aₙ) mehrfach hintereinander und zur Abgabe einer Rauchwarnung in Abhängigkeit von den Ergebnissen der Auswertung der Sensorsignale für eine Gruppe von mehreren zeitlich nacheinander durchgeführten Abfragen (A₁, A₂, ..., Aₙ) eingerichtet ist, **dadurch gekennzeichnet, dass** die Zeitintervalle (Δt₁, Δt₂, ..., Δtₙ) einer Gruppe von Abfragen (A₁, A₂, ..., Aₙ) voneinander unterschiedlich sind.

2. Optischer Rauchmelder (1) nach Anspruch 1, **dadurch gekennzeichnet, dass** die Zeitintervalle (Δt₁, Δt₂, ..., Δtₙ) der Abfragen (A₁, A₂, ..., Aₙ) einer Gruppe von der ersten Abfrage (A₁) bis zur letzten Abfrage (Aₙ) der Gruppe größer werden.

3. Optischer Rauchmelder (1) nach Anspruch 2, **dadurch gekennzeichnet, dass** eine Gruppe von Abfragen (A₁, A₂, ..., Aₙ) mindestens zwei Abfragen (A₁, A₂) im Zeitintervall (Δt₁) von weniger als eine Sekunde, bevorzugt im Bereich von 0,3 bis 0,7 Sekunden, eine weitere Abfrage (A₃) im Zeitintervall (Δt₂) von mehr als 5 Sekunden, bevorzugt von 6 bis 10 Sekunden, und mindestens eine weitere Abfrage (Aₙ) im Zeitintervall (Δt₃) von mehr als 5 Sekunden, bevorzugt im Bereich von 5 bis 20 Sekunden vorgesehen ist.

4. Optischer Rauchmelder (1) nach einem der vorherigen Ansprüche, **dadurch gekennzeichnet, dass** die Auswerteeinheit (9) zur Durchführung von mindestens vier Abfragen (A₁, A₂, A₃, A₄) pro Gruppe und zur Abgabe einer Rauchwarnung nur dann, wenn bei allen vier aufeinander folgenden Abfragen (A₁, A₂, A₃, A₄) ein vorgegebener Streulichtpartikel-Schwellwert durch das Sensorsignal überschritten ist, eingerichtet ist.

5. Optischer Rauchmelder (1) nach einem der vorhergehenden Ansprüche, **dadurch gekennzeichnet, dass** die Zeitintervalle (Δt₁, Δt₂, ..., Δtₙ) unabhängig von dem Signal des abgefragten optischen Sensors (6) fest vorgegeben sind.

6. Optischer Rauchmelder (1) nach einem der vorgegebenen Ansprüche, **dadurch gekennzeichnet, dass** die Messkammer (4) lichtabsorbierend ausgebildet ist und mindestens ein Lichtemitter (7) und Lichtsensor (8) zur Detektion des Streulichtanteils auf die Messkammer (4) ausgerichtet und mit der Auswerteeinheit (9) gekoppelt ist.

7. Verfahren zur optischen Rauchdetektion mit einem optischen Rauchmelder (1) nach einem der vorgegebenen Ansprüche, umfassend
- Detektieren des Anteils von Streulicht in einer Messkammer (4) mit einer Anzahl aufeinander folgender Abfragen (A₁, A₂, ..., Aₙ) eines optischen Sensors (6), wobei das Sensorsignal des optischen Sensors (6) mehrfach hintereinander in mehreren Abfragen (A₁, A₂, ..., Aₙ) erfasst und ausgewertet wird
Abgeben eines Rauchalarms, wenn bei allen aufeinander folgenden Abfragen (A₁, A2, ..., An) einer Gruppe ein vorgegebener Schwellwert für den Streulichtanteil überschritten wurde. **dadurch gekennzeichnet, dass** die Abfragen (A₁, A₂, ..., Aₙ) zeitlich nacheinander in festgelegten voneinander unterschiedlichen Zeitintervallen (Δt₁, Δt₂, ..., Δtₙ) durchgeführt werden.

## Claims

1. Optical smoke detector (1) comprising a housing (2) and a measuring chamber (4) in the housing (2), an optical sensor (6) for detecting scattered light particles in the measuring chamber (4) and an evaluation unit (9) for interrogating (A₁, A₂, ..., Aₙ) of the optical sensor (6) at a plurality of fixed time intervals (Δt₁, Δt₂, ..., Δtₙ) in time succession wherein the evaluation unit (9) is set up to detect and evaluate the sensor signal of the optical sensor (6) having a plurality of interrogations (A₁, A₂, ..., Aₙ) several times in succession and to issue a smoke warning as a function of the results of the evaluation of the sensor signals for a group of several interrogations (A₁, A₂, ..., Aₙ) carried out in succession in time, **characterized in that** the time intervals (Δt₁, Δt₂, ..., Δtₙ) of a group of interrogations (A₁, A₂, ..., Aₙ) are different from one another.

2. Optical smoke detector (1) according to claim 1, **characterized in that** the time intervals (Δt₁, Δt₂, ..., Δtₙ) of the interrogations (A₁, A₂, ..., Aₙ) of a group increase from the first interrogation (A₁) to the last interrogation (Aₙ) of the group.

3. Optical smoke detector (1) according to claim 2, **characterized in that** a group of interrogations (A₁, A₂, ..., Aₙ) is provided with at least two interrogations (A₁, A₂) in the time interval (Δt₁) of less than one second, preferably in the range of 0.3 to 0.7 seconds, a further interrogation (A₃) in the time interval (Δt₂) of more than 5 seconds, preferably from 6 to 10 seconds, and at least one further interrogation (Aₙ) in the time interval (Δt₃) of more than 5 seconds, preferably in the range of 5 to 20 seconds.

4. Optical smoke detector (1) according to one of the previous claims, **characterised in that** the evaluation unit (9) is set up to carry out at least four interrogations (A₁, A₂, A₃, A₄) per group and to emit a smoke warning only if a predetermined scattered light particle threshold value is exceeded by the sensor signal in all four successive interrogations (A₁, A₂, A₃, A₄).

5. Optical smoke detector (1) according to one of the preceding claims, **characterized in that** the time intervals (Δt₁, Δt₂, ..., Δtₙ) are fixed independently of the signal of the interrogated optical sensor (6).

6. Optical smoke detector (1) according to one of the predefined claims, **characterised in that** the measuring chamber (4) is designed to be light-absorbing and at least one light emitter (7) and light sensor (8) for detecting the scattered light component is aligned with the measuring chamber (4) and coupled to the evaluation unit (9).

7. Method for optical smoke detection with an optical smoke detector (1) according to one of the predetermined claims, comprising
- Detecting the proportion of scattered light in a measuring chamber (4) with a number of successive interrogations (A₁, A₂, ..., Aₙ) of an optical sensor (6), the sensor signal of the optical sensor (6) being detected and evaluated several times in succession in several interrogations (A₁, A₂, ..., Aₙ)
- Emitting a smoke alarm if a predetermined threshold value for the scattered light component has been exceeded in all successive queries (A₁, A₂, ..., Aₙ) of a group **characterised in that** the interrogations (A₁, A₂, ..., Aₙ) are carried out one after the other in fixed time intervals (Δt₁, Δt₂, ..., Δtₙ) which differ from one another.

## Revendications

1. Détecteur optique de fumée (1) comportant un boîtier (2) et une chambre de mesure (4) dans le boîtier (2), un capteur optique (6) pour la détection de particules de lumière diffusée dans la chambre de mesure (4), et une unité d'évaluation (9) pour l'interrogation (A₁, A₂, ..., Aₙ) du capteur optique (6) à plusieurs intervalles de temps fixés (Δt₁, Δt₂, ..., Δtₙ) successivement dans le temps, l'unité d'évaluation (9) étant conçue pour détecter et évaluer plusieurs fois successivement le signal de capteur du capteur optique (6) avec plusieurs interrogations (A₁, A₂, ... Aₙ) et pour émettre un avertissement de fumée en fonction des résultats de l'évaluation des signaux de capteur pour un groupe de plusieurs interrogations (A₁, A₂, ..., Aₙ) effectuées successivement dans le temps,
**caractérisé en ce que** les intervalles de temps (Δt₁, Δt₂, ..., Δtₙ) d'un groupe d'interrogations (A₁, A₂, ... Aₙ) sont différents les uns des autres.

2. Détecteur optique de fumée (1) selon la revendication 1,
**caractérisé en ce que** les intervalles de temps (Δt₁, Δt₂, ..., Δtₙ) des interrogations (A₁, A₂, ... Aₙ) d'un groupe augmentent de la première interrogation (A₁) à la dernière interrogation (Aₙ) du groupe.

3. Détecteur optique de fumée (1) selon la revendication 2,
**caractérisé en ce qu'**un groupe d'interrogations (A₁, A₂, ... Aₙ) inclut au moins deux interrogations (A₁, A₂) dans l'intervalle de temps (Δt₁) inférieur à une seconde, de préférence dans la plage de 0,3 à 0,7 seconde, une autre interrogation (A₃) dans l'intervalle de temps (Δt₂) supérieur à 5 secondes, de préférence de 6 à 10 secondes, et au moins une autre interrogation (Aₙ) dans l'intervalle de temps (Δt₃) supérieur à 5 secondes, de préférence dans la plage de 5 à 20 secondes.

4. Détecteur optique de fumée (1) selon l'une des revendications précédentes,
**caractérisé en ce que** l'unité d'évaluation (9) est conçue pour effectuer au moins quatre interrogations (A₁, A₂, A₃, A₄) par groupe et pour n'émettre un avertissement de fumée que si une valeur seuil prédéterminée de particules de lumière diffusée est dépassée par le signal du capteur dans toutes les quatre interrogations successives (A₁, A₂, A₃, A₄).

5. Détecteur optique de fumée (1) selon l'une des revendications précédentes,
**caractérisé en ce que** les intervalles de temps (Δt₁, Δt₂, ..., Δtₙ) sont prédéterminés de manière fixe indépendamment du signal du capteur optique interrogé (6).

6. Détecteur optique de fumée (1) selon l'une des revendications précédentes,
**caractérisé en ce que** la chambre de mesure (4) est réalisée de manière à absorber la lumière, et au moins un émetteur de lumière (7) et un capteur de lumière (8) sont orientés vers la chambre de mesure (4) et couplés à l'unité d'évaluation (9), afin de détecter la part de lumière diffusée.

7. Procédé de détection optique de fumée au moyen d'un détecteur optique de fumée (1) selon l'une des revendications précédentes, consistant à
- détecter la part de lumière diffusée dans une chambre de mesure (4) avec un certain nombre d'interrogations successives (A₁, A₂, ..., Aₙ) d'un capteur optique (6), le signal de capteur du capteur optique (6) étant détecté et évalué plusieurs fois successivement dans plusieurs interrogations (A₁, A₂, ..., Aₙ),
- émettre une alarme de fumée si une valeur seuil prédéterminée pour la part de lumière diffusée a été dépassée dans toutes les interrogations successives (A₁, A₂, ..., Aₙ) d'un groupe,
**caractérisé en ce que**
les interrogations (A₁, A₂, ..., Aₙ) sont effectuées successivement dans le temps à des intervalles de temps fixés (Δt₁, Δt₂, ..., Δtₙ) différents les uns des autres.
